# FASCICULE DE BREVET EUROPEEN

(11) **EP 3 892 010 B1**
(45) Date de publication et mention de la délivrance du brevet: **16.07.2025**
(21) Numéro de dépôt: 19802179.2
(22) Date de dépôt: 14.11.2019
(51) Int. Cl.: H04R 1/02, H04R 1/28

(54) **PIECE DE RIGIDIFICATION POUR CAISSON D'ENCEINTE ACOUSTIQUE**
VERSTEIFUNGSTEIL FÜR EIN LAUTSPRECHERGEHÄUSE
STIFFENING PART FOR AN AUDIO SPEAKER CASING

(30) Priorité: 03.12.2018 FR 1872244
(43) Date de publication de la demande: 13.10.2021
(73) Titulaire: Sagemcom Broadband SAS, 92270 Bois-Colombes (FR)
(72) Inventeur: CHUSSEAU, Hugo, 92500 RUEIL MALMAISON (FR); BOURGOIN, Gilles, 92500 RUEIL MALMAISON (FR)
(74) Mandataire: Cabinet Boettcher
(86) Numéro de dépôt international: PCT/EP2019/081406
(87) Numéro de publication internationale: WO 2020/114750

(56) Documents cités:
- FR-A1- 2 746 246
- US-A1- 2008 279 413

## Description

L'invention concerne le domaine des pièces de rigidification pour caisson d'enceinte acoustique.

### ARRIERE PLAN DE L'INVENTION

Une enceinte acoustique comporte un caisson et un ou plusieurs haut-parleurs. Une ou plusieurs faces du caisson comprennent une ou plusieurs ouvertures destinées chacune à accueillir un haut-parleur.

Dans une enceinte acoustique, le mouvement des membranes des haut-parleurs est à l'origine de vibrations qui produisent des bruits parasites.

En référence aux figures 1 et 2, une enceinte de l'art antérieur 1 comporte un caisson 2 ayant une face supérieure, une face inférieure et des faces latérales. L'enceinte comprend de plus un premier haut-parleur 3a monté sur la face supérieure et un deuxième haut-parleur 3b monté sur la face inférieure du caisson 2. Le fonctionnement des haut-parleurs 3 excite trois modes de vibration de l'enceinte 1.

Un premier mode de vibration résulte d'un mouvement de pompage des aimants 4 des haut-parleurs 3. L'aimant 4 de chaque haut-parleur 3 subit un mouvement de translation selon l'axe de translation X1 (voir figure 1) qui est un axe longitudinal de l'enceinte 1. Ce mouvement de translation est dû à la masse relativement importante de l'aimant 4 et à la relative souplesse de la tôle 5 du haut-parleur 3 appelée « saladier », dans laquelle s'étend la membrane (non représentée). Le mouvement de translation se produit dans le sens de fonctionnement de la membrane du haut-parleur 3.

Un deuxième mode de vibration résulte d'un mouvement de balancier des aimants 4 des haut-parleurs 3. L'aimant 4 de chaque haut-parleur 3 subit un mouvement de rotation autour d'un axe de balancier X2 qui passe par le centre de la membrane et qui est perpendiculaire à l'axe longitudinal du haut-parleur 3 (voir figure 2). Ce mouvement de rotation est lui aussi dû à la masse relativement importante de l'aimant 4 et à la relative souplesse de la tôle du haut-parleur 3.

Un troisième mode de vibration résulte d'une déformation du caisson 2 de l'enceinte 1, qui « gonfle » du fait de la hausse de pression interne induite par le déplacement des membranes des haut-parleurs 3.

Le document FR 2 746 246 A1 divulgue dans un certain contexte une solution pour la réduction des vibration et des bruits parasites d'une enceinte acoustique. Pourtant, cette solution ne résout pas une grande partie du problème et, donc, est loin d'être parfaite.

### OBJET DE L'INVENTION

L'invention a pour objet de réduire les vibrations et donc les bruits parasites d'une enceinte acoustique.

### RESUME DE L'INVENTION

En vue de la réalisation de ce but, on propose une pièce de rigidification agencée pour être intégrée à l'intérieur d'un caisson d'une enceinte acoustique pour rigidifier ledit caisson, l'enceinte acoustique pouvant comprendre en outre au moins un haut-parleur monté sur une première face du caisson, la pièce de rigidification comportant une portion de liaison, au moins un support d'amortissement définissant un espace d'accueil agencé pour accueillir un dispositif d'amortissement destiné à limiter des vibrations du haut-parleur, le support d'amortissement comprenant une pluralités de nervures réparties autour de l'espace d'accueil, chaque nervure s'étendant dans un plan distinct parallèle à une profondeur de l'espace d'accueil, la pièce de rigidification étant agencée de sorte que, lorsque l'enceinte est assemblée, la portion de liaison relie entre elles des parois internes d'une deuxième face du caisson et d'une troisième face du caisson opposées l'une par rapport à l'autre et toutes deux perpendiculaires à la première face, le dispositif d'amortissement est positionné dans l'espace d'accueil, et une partie arrière du haut-parleur vient en appui contre le dispositif d'amortissement.

La portion de liaison qui relie entre elles la deuxième face et la troisième face du caisson, les nervures et le dispositif d'amortissement positionné dans l'espace d'accueil permettent de limiter les vibrations qui viennent d'être évoquées. Grâce à la pièce de rigidification selon l'invention, les trois principales fréquences de résonance de l'enceinte sont déplacées en dehors de la plage d'utilisation du haut-parleur, et les bruits parasites sont réduits de manière très importante.

On propose de plus une enceinte comprenant un caisson, un haut-parleur, la pièce de rigidification qui vient d'être décrite, et un dispositif d'amortissement.

L'invention sera mieux comprise à la lumière de la description qui suit d'un mode de mise en œuvre particulier non limitatif de l'invention.

### BREVE DESCRIPTION DES DESSINS

Il sera fait référence aux dessins annexés, parmi lesquels :
[Fig. 1] la figure 1 est une vue en perspective d'un caisson et de deux haut-parleurs d'une enceinte selon l'art antérieur, la vue étant coupée dans un plan parallèle à un axe longitudinal de l'enceinte ;
[Fig. 2] la figure 2 est une vue analogue à celle de la figure 1, l'un des deux haut-parleurs subissant un mouvement de balancier ;
[Fig. 3] la figure 3 est une vue en perspective d'une enceinte comportant un caisson, deux haut-parleurs, deux dispositifs d'amortissement, et une pièce de rigidification selon l'invention ;
[Fig. 4] la figure 4 est une vue similaire à celle de la figure 3, la vue étant coupée dans un plan parallèle à un axe longitudinal de l'enceinte ;
[Fig. 5] la figure 5 est une vue en perspective de la pièce de rigidification selon l'invention ;
[Fig. 6] la figure 6 est une vue en perspective d'un dispositif d'amortissement.

### DESCRIPTION DETAILLEE DE L'INVENTION

En référence aux figures 3 et 4, l'invention est ici mise en œuvre dans une enceinte acoustique 11 qui est en l'occurrence une enceinte connectée.

L'enceinte 11 comprend tout d'abord un caisson 12 et une pluralité de haut-parleurs.

Le caisson 12 présente une forme extérieure générale parallélépipédique. Le caisson 12 comprend une face supérieure, appelée ici première face 14, quatre faces latérales, parmi lesquelles on trouve deux faces opposées (c'est-à-dire situées l'une en face de l'autre) appelées ici deuxième face 15 et troisième face 16, et une face inférieure, appelée ici quatrième face 17.

Ainsi, la première face 14 et la quatrième face 17 sont deux faces opposées qui sont toutes deux perpendiculaires à la deuxième face 15 et à la troisième face 16.

On appelle ici « axe longitudinal du caisson » l'axe X3 qui passe par le centre de la première face 14 et de la quatrième face 17.

La pluralité de haut-parleurs comprend un premier haut-parleur 18a et un deuxième haut-parleur 18b, ainsi que d'autres haut-parleurs qui ne seront pas décrits ici.

Le premier haut-parleur 18a et le deuxième haut-parleur 18b comprennent ici chacun une membrane 19, une tôle 20 appelée « saladier » dans laquelle s'étend la membrane 19, une bobine et un aimant 21. Chaque aimant 21 présente ici une forme tronconique dont le rayon diminue vers l'arrière du haut-parleur 18. On appelle ici « partie avant » de chaque haut-parleur 18 la partie qui comprend la membrane 19, et « partie arrière » la partie du côté opposé à la membrane 19. La partie arrière comprend donc ici l'aimant 21. On appelle ici « axe longitudinal de haut-parleur » X4 l'axe de révolution de l'aimant 21, qui passe aussi par le centre de la membrane 19, et on nomme « hauteur » du haut-parleur 18 la dimension du haut-parleur 18 selon son axe longitudinal X4.

Le premier haut-parleur 18a est monté sur la première face 14 du caisson 12. Le premier haut-parleur 18a est fixé à la première face 14, l'axe longitudinal X4 du premier haut-parleur 18a étant perpendiculaire à la première face 14. La première face 14 présente une ouverture dont la forme coïncide avec la circonférence du grand diamètre de la membrane 19 du premier haut-parleur 18a et dans laquelle débouche la membrane 19.

Le deuxième haut-parleur 18b est monté de la même manière sur la quatrième face 17 du caisson 12.

Le premier haut-parleur 18a et le deuxième haut-parleur 18b sont donc montés tête-bêche dans le caisson 12, et leurs axes longitudinaux X4 sont confondus. Les axes longitudinaux X4 du premier haut-parleur 18a et du deuxième haut-parleur 18b sont parallèles avec l'axe longitudinal X3 du caisson 12.

En référence à la figure 5, l'enceinte comprend aussi une pièce de rigidification 25 intégrée à l'intérieur du caisson 12.

La pièce de rigidification 25 est positionnée entre le premier haut-parleur 18a et le deuxième haut-parleur 18b.

La pièce de rigidification 25 est fabriquée en un matériau thermoplastique.

La pièce de rigidification 25 comprend tout d'abord une portion de liaison 26 (que l'on pourrait aussi appeler « poutre »).

La portion de liaison 26 relie entre elles la paroi interne de la deuxième face 15 et la paroi interne de la troisième face 16. La portion de liaison 26 s'étend en longueur selon un axe de liaison X5 qui, lorsque la pièce de rigidification 25 est positionnée dans le caisson 12, est parallèle à un axe transversal du caisson 12 et est orthogonal à l'axe longitudinal X3 du caisson 12. La portion de liaison s'étend donc parallèlement à la première face 14 et à la quatrième face 17 du caisson 12.

La portion de liaison 26 comprend ici une première extrémité 27 et une deuxième extrémité 28 munies chacune de moyens de fixation à une face du caisson 12, en l'occurrence ici d'un taraudage 29. La première extrémité 27 de la portion de liaison 26 est fixée par vissage à la deuxième face 15 du caisson 12, alors que la deuxième extrémité 28 de la portion de liaison 26 est fixée par vissage à la troisième face 16 du caisson 12. Une première vis 38 (visible sur la figure 4) s'étend ainsi au travers de la deuxième face 15 pour être vissée dans le taraudage 29 de la première extrémité 27, et une deuxième vis 38 s'étend au travers de la troisième face 16 pour être vissée dans le taraudage 29 de la deuxième extrémité 28 de la portion de liaison 26.

La pièce de rigidification 25 comporte de plus un premier support d'amortissement 30a et un deuxième support d'amortissement 30b.

Le premier support d'amortissement 30a et le deuxième support d'amortissement 30b sont situés au niveau d'une partie centrale de la portion de liaison 26.

On décrit tout d'abord le premier support d'amortissement 30a.

Le premier support d'amortissement 30a définit un espace d'accueil 31 ayant une forme générale de révolution, en l'occurrence une forme tronconique. L'axe de révolution X6 de l'espace d'accueil 31 est orthogonal à l'axe de liaison X5 de la portion de liaison 26.

Le rayon de l'espace d'accueil 31 est réduit au niveau d'un fond 32 de l'espace d'accueil 31, et augmente jusqu'à l'ouverture principale de l'espace d'accueil 31, qui s'étend en regard du fond 32 de l'espace d'accueil 31.

Le premier support d'amortissement 30a comprend des nervures 34 qui sont réparties, avec une orientation différente, autour de l'espace d'accueil 31. Les nervures 34 présentent chacune la forme d'une ailette. Les nervures 34 s'étendent radialement autour de l'espace d'accueil 31 depuis la circonférence de l'espace d'accueil 31. La longueur de chaque nervure est parallèle à l'axe de révolution X6 de l'espace d'accueil 31, et la largeur de chaque nervure 34 est définie dans le prolongement du rayon de l'espace d'accueil 31. Chaque nervure 34 s'étend dans un plan distinct parallèle à une profondeur de l'espace d'accueil 31, c'est-à-dire ici à l'axe de révolution X6 de l'espace d'accueil 31.

Chaque nervure 34 comprend une base 35, située au niveau du fond 32 de l'espace d'accueil 31, et une extrémité libre 36. Chaque nervure 34 présente une échancrure 37 formée en regard de l'espace d'accueil 31, de sorte que la largeur de chaque nervure 34 diminue depuis la base 35 de la nervure 34 jusqu'à l'extrémité libre 36 de la nervure 34. La forme tronconique de l'espace d'accueil 31 est définie par les échancrures 37 formées dans les nervures 34.

Le deuxième support d'amortissement 30b présente la même forme que le premier support d'amortissement 30a. L'espace d'accueil 31 du premier support d'amortissement 30a et celui du deuxième support d'amortissement 30b ont un axe de révolution X6 confondu, de sorte que, en regardant selon cet axe de révolution X6, le premier support d'amortissement 30a et le deuxième support d'amortissement 30b sont superposés. Les nervures 34 du premier support d'amortissement 30a sont définies dans la continuité et dans le prolongement des nervures 34 du deuxième support d'amortissement 30b : ce sont les mêmes nervures 34 qui comprennent chacune une moitié de nervure appartenant au premier support d'amortissement 30a et une moitié de nervure appartenant au deuxième support d'amortissement 30b.

Le premier support d'amortissement 30a et le deuxième support d'amortissement 30b sont cependant disposés tête-bêche, de part et d'autre de l'axe de liaison X5 de la portion de liaison 26 : le fond 32 de l'espace d'accueil 31 du premier support d'amortissement 30a est situé contre ou tout au moins à proximité du fond de l'espace d'accueil 31 du deuxième support d'amortissement 30b.

L'espace d'accueil 31 du premier support d'amortissement 30a est destiné à accueillir un dispositif d'amortissement 40a, et l'espace d'accueil 31 du deuxième support d'amortissement 30b est destiné à accueillir un dispositif d'amortissement 40b.

Chaque dispositif d'amortissement 40 est fabriqué en une matière souple, ici en un matériau élastomère.

En référence à la figure 6, chaque dispositif d'amortissement 40 présente une forme extérieure tronconique, et a une épaisseur relativement faible. La face 41 de grand rayon du dispositif d'amortissement 40 est complètement ouverte, alors que la face 42 de petit rayon du dispositif d'amortissement 40 est partiellement fermée tout en présentant une ouverture centrale 43. L'ouverture centrale 43 permet l'aspiration et l'évacuation des masses d'air déplacées par le mouvement de la membrane 19.

L'assemblage de l'enceinte 11 est réalisé de la manière suivante. La pièce de rigidification 25 est vissée dans le caisson 12. Un dispositif d'amortissement 40a est disposé dans l'espace d'accueil 31 du premier support d'amortissement 30a. Un dispositif d'amortissement 40b est disposé dans l'espace d'accueil 31 du deuxième support d'amortissement 30b. Le premier haut-parleur 18a est fixé à la première face 14 du caisson 12 et le deuxième haut-parleur 18b est fixé à la quatrième face 17 du caisson 12. Puis, le premier-haut-parleur 18a, la première face 14, le deuxième haut-parleur 18b et la quatrième face 17 sont montés sur le reste du caisson 12.

Lorsque l'enceinte 11 est assemblée, la portion de liaison 26 de la pièce de rigidification 25 relie entre elles les parois internes de la deuxième face 15 du caisson 12 et de la troisième face 16 du caisson 12. La partie arrière du premier haut-parleur 18a vient en appui contre le dispositif d'amortissement 40a positionné dans l'espace d'accueil 31 du premier support d'amortissement 30a. La partie arrière du deuxième haut-parleur 18b vient en appui contre le dispositif d'amortissement 40b positionné dans l'espace d'accueil 31 du deuxième support d'amortissement 30b.

Les nervures 34 du premier support d'amortissement 30a et les nervures 34 du deuxième support d'amortissement 30b sont toutes perpendiculaires à la première face 14 et à la quatrième face 17 du caisson 12, et sont toutes parallèles à l'axe longitudinal X3 du caisson 12.

La pièce de rigidification 25, qui est fixée dans le caisson 12 à ses extrémités, permet de rigidifier le caisson 12.

La pièce de rigidification 25 est structurée par les nervures 34 qui elles aussi rigidifient le caisson 12. Les nervures 34 empêchent les déformations par gonflement du caisson 12 causé par les variations de pression interne dues au déplacement des membranes 19 du premier haut-parleur 18a et du deuxième haut-parleur 18b.

Les dispositifs d'amortissement 40, quant à eux, limitent de manière importante le pompage des aimants 21 du premier haut-parleur 18a et du deuxième haut-parleur 18b, c'est-à-dire le mouvement de translation des aimants 21. Les dispositifs d'amortissement 40 limitent aussi de manière importante le balancier des aimants 21 autour de l'axe de balancier X2.

L'utilisation de la pièce de rigidification 25 permet ainsi de déplacer les trois principales fréquences de résonance de l'enceinte 11 en dehors de la plage d'utilisation du premier haut-parleur 18a et du deuxième haut-parleur 18b (et des autres haut-parleurs de l'enceinte 11), c'est-à-dire ici au-delà de 300Hz. La pièce de rigidification 25 permet donc, avec un assemblage simple d'une pièce en plastique et de deux rondelles d'élastomère, de supprimer les sources de vibration de l'enceinte 11 entraînant les bruits parasites.

On remarque que la pièce de rigidification 25 comporte une pluralité de supports de carte 43. Chaque support de carte 43 comporte une surface plane 44 de forme rectangulaire et quatre coins 45.

On trouve notamment un premier support de carte 43a situé au niveau de la première extrémité 27 de la portion de liaison 26 et un deuxième support de carte 43b situé au niveau de la deuxième extrémité 28 de la portion de liaison 26.

Lorsque la pièce de rigidification 25 est montée dans le caisson 12, la surface plane 44 du premier support de carte 43a est parallèle à la deuxième face 15 du caisson 12 et est située en regard et à proximité de la deuxième face 15. La surface plane 44 du deuxième support de carte 43b est parallèle à la troisième face 16 du caisson 12 et est située en regard et à proximité de la troisième face 16.

Le premier support de carte 43a est agencé pour accueillir une première carte électrique 46a, qui est positionnée contre la surface plane 44 du premier support de carte 43a en étant maintenue en position entre les quatre coins 45. La première carte électrique est fixée au premier support de carte 43a.

La première carte électrique 46a inclut ici une antenne Wi-Fi qui n'interagit pas avec les haut-parleurs.

Le deuxième support de carte 43b est agencé pour accueillir une deuxième carte électrique 46b, qui est positionnée contre la surface plane 44 du deuxième support de carte 43b en étant maintenue en position entre les quatre coins 45. La deuxième carte électrique 46b est fixée au deuxième support de carte 43b.

La deuxième carte électrique 46b inclut ici une antenne Wi-Fi qui n'interagit pas avec les haut-parleurs.

On trouve aussi un troisième support de carte 43c positionné au niveau de la partie centrale de la portion de liaison 26.

Des rainures 48 sont formées sur les supports d'amortissement 30 de la pièce de rigidification 25. Des fils électriques reliés à la première carte électrique 46a et à la deuxième carte électrique 46b cheminent dans les rainures 48. Les rainures 48 permettent à la fois de maintenir en position et de protéger ces fils électriques.

Ainsi, on constate que, outre son rôle de rigidification et de support des dispositifs d'amortissement 40, la pièce de rigidification 26 permet d'intégrer et de protéger, de manière astucieuse et peu coûteuse, des cartes électriques 46 et des fils à l'intérieur du caisson 12.

Bien entendu, l'invention n'est pas limitée au mode de réalisation décrit mais englobe toute variante entrant dans le champ de l'invention telle que définie par les revendications.

Le ou les haut-parleurs qui coopèrent avec la pièce de rigidification ne sont pas nécessairement montés sur une face supérieure ou sur une face inférieure du caisson.

La forme des éléments décrits pourrait être différente. En particulier, l'aimant de chaque haut-parleur pourrait avoir une forme différente (annulaire, cylindrique, etc.), tout comme d'ailleurs l'espace d'accueil de chaque support.

La partie arrière du haut-parleur, qui est en contact avec le dispositif d'amortissement, n'est pas nécessairement l'aimant, mais peut être tout élément situé à l'arrière du haut-parleur : partie du moteur, pièce solidaire du saladier, etc.

Le ou les dispositifs d'amortissement peuvent être différents de ceux décrits ici. Les dispositifs d'amortissement pourraient être intégrés à la pièce de rigidification, en étant par exemple fabriqués par surmoulage.

La pièce de rigidification pourrait appartenir au caisson et former une pièce unique avec le caisson (ou tout au moins avec la deuxième face et/ou la troisième face du caisson). On note d'ailleurs que, lorsque l'on dit que la portion de liaison relie entre elles les parois internes de la deuxième face du caisson et de la troisième face du caisson, on ne veut pas dire nécessairement que la portion de liaison est directement fixée sur les parois internes : la portion de liaison pourrait être fixée sur des pièces quelconques elles-mêmes solidaires des parois internes.

## Revendications

1. Pièce de rigidification (25) agencée pour être intégrée à l'intérieur d'un caisson (12) d'une enceinte acoustique (11) pour rigidifier ledit caisson, l'enceinte acoustique pouvant comprendre en outre au moins un haut-parleur (18a) monté sur une première face (14) du caisson, la pièce de rigidification comportant une portion de liaison (26), au moins un support d'amortissement (30a) définissant un espace d'accueil (31) agencé pour accueillir un dispositif d'amortissement (40a) destiné à limiter des vibrations du haut-parleur, le support d'amortissement comprenant une pluralités de nervures (34) réparties autour de l'espace d'accueil (31), chaque nervure s'étendant dans un plan distinct parallèle à une profondeur de l'espace d'accueil, la pièce de rigidification étant agencée de sorte que, lorsque l'enceinte (11) est assemblée, la portion de liaison (26) relie entre elles des parois internes d'une deuxième face (15) du caisson et d'une troisième face (16) du caisson opposées l'une par rapport à l'autre et toutes deux perpendiculaires à la première face (14), le dispositif d'amortissement est positionné dans l'espace d'accueil, et une partie arrière du haut-parleur vient en appui contre le dispositif d'amortissement.

2. Pièce de rigidification selon la revendication 1, dans laquelle l'espace d'accueil (31) présente une forme générale de révolution, et dans laquelle les nervures (34) s'étendent radialement autour de l'espace d'accueil.

3. Pièce de rigidification selon l'une des revendications précédentes, dans laquelle chaque nervure (34) présente la forme d'une ailette.

4. Pièce de rigidification selon l'une des revendications précédentes, dans laquelle la forme de l'espace d'accueil (31) est définie par des échancrures (37) formées dans les nervures, en regard de l'espace d'accueil.

5. Pièce de rigidification selon l'une des revendications précédentes, dans laquelle une largeur de chaque nervure (34) diminue entre une base (35) de la nervure et une extrémité libre (36) de la nervure, de sorte que l'espace d'accueil (31) présente une forme tronconique.

6. Pièce de rigidification selon l'une des revendications précédentes, dans laquelle la portion de liaison présente deux extrémités qui comprennent des moyens de fixation (29) de la pièce de rigidification (25) à la deuxième face (15) et à la troisième face (16) du caisson.

7. Pièce de rigidification selon l'une des revendications précédentes, la pièce de rigidification étant fabriquée en un matériau thermoplastique.

8. Pièce de rigidification selon l'une des revendications précédentes, l'enceinte pouvant comporter au moins un premier haut-parleur (18a) monté sur la première face (14) du caisson et un deuxième haut-parleur (18b) monté sur une quatrième face (17) du caisson opposée à la première face, le premier haut-parleur et le deuxième haut-parleur étant montés tête-bêche, la pièce de rigidification comprenant un premier support d'amortissement (30a) et un deuxième support d'amortissement (30b) disposés tête-bêche.

9. Pièce de rigidification selon l'une des revendications précédentes, comprenant en outre au moins un support de carte (43a) sur lequel peut être fixée une carte électrique (46a).

10. Pièce de rigidification selon la revendication 9, comprenant deux supports de carte présentant chacun une surface plane (44) et situés chacun à une extrémité de la portion de liaison (26).

11. Pièce de rigidification selon la revendication 9, comprenant en outre des rainures (48) agencées pour que des fils, reliés à la carte électrique, cheminent dans les rainures.

12. Enceinte comprenant un caisson, un haut-parleur, une pièce de rigidification selon l'une des revendications précédentes, et un dispositif d'amortissement (40).

13. Enceinte selon la revendication 12, dans laquelle le dispositif d'amortissement (40) est fabriqué en un matériau élastomère.

14. Enceinte selon la revendication 12, comprenant une pièce de rigidification (25) selon la revendication 8, un premier haut-parleur (18a) monté sur une première face du caisson, un deuxième haut-parleur (18b) monté sur une quatrième face du caisson, ainsi que deux dispositifs d'amortissement, le premier haut-parleur et le deuxième haut-parleur étant montés tête-bêche dans l'enceinte.

## Patentansprüche

1. Versteifungsteil (25), welches dafür ausgelegt ist, im Inneren eines Gehäuses (12) einer Lautsprecherbox (11) eingebaut zu werden, um das Gehäuse zu versteifen, wobei die Lautsprecherbox ferner zumindest einen an einer ersten Gehäuseseite (14) eingebauten Lautsprecher (18a) umfassen kann, wobei das Versteifungsteil einen Verbindungsabschnitt (26) und zumindest einen Dämpfungsträger (30a) enthält, der einen Aufnahmeraum (31) definiert, der dafür ausgelegt ist, eine Dämpfungsvorrichtung (40a) zur Begrenzung von Lautsprecher-Vibrationen aufzunehmen, wobei der Dämpfungsträger eine Mehrzahl von Rippen (34) umfasst, die um den Aufnahmeraum (31) herum verteilt sind, wobei sich jede Rippe in einer unterschiedlichen Ebene parallel zu einer Tiefe des Aufnahmeraums erstreckt, wobei das Versteifungsteil derart ausgelegt ist, dass der Verbindungsabschnitt (26) im zusammengebauten Zustand der Lautsprecherbox (11) Innenwände einer zweiten Gehäuseseite (15) und einer dritten Gehäuseseite (16), welche einander gegenüberliegen und beide senkrecht zu der ersten Seite (14) verlaufen, miteinander verbindet, dass die Dämpfungsvorrichtung in dem Aufnahmeraum positioniert ist und dass sich ein hinterer Abschnitt des Lautsprechers gegen die Dämpfungsvorrichtung abstützt.

2. Versteifungsteil nach Anspruch 1, wobei der Aufnahmeraum (31) allgemein eine Rotationsform aufweist und wobei sich die Rippen (34) radial um den Aufnahmeraum herum erstrecken.

3. Versteifungsteil nach einem der vorhergehenden Ansprüche, wobei jede Rippe (34) lamellenförmig ausgebildet ist.

4. Versteifungsteil nach einem der vorhergehenden Ansprüche, wobei die Form des Aufnahmeraums (31) von den Ausschnitten (37) definiert ist, welche dem Aufnahmeraum zugewandt in den Rippen ausgebildet sind.

5. Versteifungsteil nach einem der vorhergehenden Ansprüche, wobei jede Rippe (34) zwischen einer Rippenbasis (35) und einem freien Rippenende (36) eine abnehmende Breite aufweist, sodass der Aufnahmeraum (31) kegelstumpfförmig ausgebildet ist.

6. Versteifungsteil nach einem der vorhergehenden Ansprüche, wobei der Verbindungsabschnitt zwei Enden aufweist, welche Befestigungsmittel (29) zur Befestigung des Versteifungsteils (25) an der zweiten Gehäuseseite (15) und an der dritten Gehäuseseite (16) umfassen.

7. Versteifungsteil nach einem der vorhergehenden Ansprüche, wobei das Versteifungsteil aus einem thermoplastischen Werkstoff hergestellt ist.

8. Versteifungsteil nach einem der vorhergehenden Ansprüche, wobei die Lautsprecherbox zumindest einen ersten, an der ersten Gehäuseseite (14) eingebauten Lautsprecher (18a) und einen zweiten, an einer vierten, der ersten Seite gegenüberliegenden Gehäuseseite (17) eingebauten Lautsprecher (18b) enthalten kann, wobei der erste Lautsprecher und der zweite Lautsprecher verkehrt zueinander eingebaut sind, wobei das Versteifungsteil einen ersten Dämpfungsträger (30a) und einen zweiten Dämpfungsträger (30b) umfasst, die verkehrt zueinander angeordnet sind.

9. Versteifungsteil nach einem der vorhergehenden Ansprüche, ferner umfassend zumindest einen Kartenträger (43a), auf welchem eine elektrische Leiterkarte (46a) befestigt werden kann.

10. Versteifungsteil nach Anspruch 9, umfassend zwei Kartenträger, die jeweils eine plan ausgebildete Oberfläche (44) aufweisen und die jeweils an einem Ende des Verbindungsabschnitts (26) angeordnet sind.

11. Versteifungsteil nach Anspruch 9, ferner umfassend Nuten (48), die dafür ausgelegt sind, dass mit der elektrischen Leiterkarte verbundene Drähte in den Nuten geführt werden.

12. Lautsprecherbox, umfassend ein Gehäuse, ein Versteifungsteil nach einem der vorhergehenden Ansprüche und eine Dämpfungsvorrichtung (40).

13. Lautsprecherbox nach Anspruch 12, wobei die Dämpfungsvorrichtung (40) aus einem Elastomermaterial hergestellt ist.

14. Lautsprecherbox nach Anspruch 12, umfassend ein Versteifungsteil (25) nach Anspruch 8, einen ersten, an einer ersten Gehäuseseite eingebauten Lautsprecher (18a), einen zweiten, an einer vierten Gehäuseseite eingebauten Lautsprecher (18b) sowie zwei Dämpfungsvorrichtungen, wobei der erste Lautsprecher und der zweite Lautsprecher verkehrt zueinander in der Lautsprecherbox eingebaut sind.

## Claims

1. A stiffener part (25) arranged to be incorporated inside a cabinet (12) of a speaker enclosure (11) in order to stiffen said cabinet, the speaker enclosure also being capable of containing at least one loudspeaker (18a) mounted against a first face (14) of the cabinet, the stiffener part comprising a connection portion (26) and at least one damper support (30a) defining a reception space (31) arranged to receive a damper device (40a) for limiting vibration of the loudspeaker, the damper support comprising a plurality of splines (34) distributed around the reception space (31), each spline extending in a distinct plane parallel to a depth dimension of the reception space, the stiffener part being arranged in such a manner that, when the enclosure (11) is assembled, the connection portion (26) connects together inside walls of mutually opposite second and third faces (15, 16) of the cabinet that are both perpendicular to the first face (14), the damper device is positioned in the reception space, and a rear portion of the loudspeaker comes to bear against the damper device.

2. A stiffener part according to claim 1, wherein the reception space (31) presents the general shape of a volume of revolution, and wherein the splines (34) project radially around the reception space.

3. A stiffener part according to any preceding claim, wherein each spline (34) is in the form of a fin.

4. A stiffener part according to any preceding claim, wherein the shape of the reception space (31) is defined by setbacks (37) formed in the splines and facing the reception space.

5. A stiffener part according to any preceding claim, wherein each spline (34) presents a width that decreases between a base (35) of the spline and a free end (36) of the spline, such that the reception space (31) presents a shape that is frustoconical.

6. A stiffener part according to any preceding claim, wherein the connection portion presents two ends that include respective fastener means (29) for fastening the stiffener part (25) to the second and third faces (15, 16) of the cabinet.

7. A stiffener part according to any preceding claim, the stiffener part being made out of a thermoplastic material.

8. A stiffener part according to any preceding claim, the enclosure being capable of containing at least a first loudspeaker (18a) mounted against the first face (14) of the cabinet and a second loudspeaker (18b) mounted against a fourth face (17) of the cabinet that is opposite the first face, the first and second loudspeakers being mounted back-to-back, the stiffener part including a first damper support (30a) and a second damper support (30b) that are arranged back-to-back.

9. A stiffener part according to any preceding claim, and further comprising at least one card support (43a) on which an electric circuit card (46a) can be fastened.

10. A stiffener part according to claim 9, having two card supports, each presenting a respective plane surface (44) and each being situated at a respective end of the connection portion (26).

11. A stiffener part according to claim 9, further including grooves (48) arranged so that wires connected to the electric card pass along the grooves.

12. An enclosure comprising a cabinet, a loudspeaker, a stiffener part according to any preceding claim, and a damper device (40).

13. An enclosure according to claim 12, wherein the damper device (40) is made out of an elastomer material.

14. An enclosure according to claim 12, comprising a stiffener part (25) according to claim 8, a first loudspeaker (18a) mounted against a first face of the cabinet, a second loudspeaker (18b) mounted against a fourth face of the cabinet, together with two damper devices, the first loudspeaker and the second loudspeaker being mounted back-to-back in the enclosure.
